# FASCICULE DE BREVET EUROPEEN

(11) **EP 0 298 887 B1**
(45) Date de publication et mention de la délivrance du brevet: **08.01.1992**
(21) Numéro de dépôt: 88440055.7
(22) Date de dépôt: 04.07.1988
(51) Int. Cl.: C25D 17/00

(54) **Rouleau conducteur rotatif pour le dépôt électrolytique en continu sur des feuillards métalliques ou autres feuillards électroconducteurs**
Stromzuführungswalze zur kontinuierlichen elektrolytischen Plattierung von metallischen oder anderen stromleitenden Bändern
Conductor roll for continuously electroplating a metal or other conductive strip

(30) Priorité: 07.07.1987 FR 8709651
(43) Date de publication de la demande: 11.01.1989
(73) Titulaire: SOLLAC, 92072 Puteaux (FR); STOWE WOODWARD FRANCE S.A., Meyzieu (Rhône) (FR)
(72) Inventeur: Bertrand, Gilbert, F-57100 Thionville (FR); Collin, Gérard, F-57050 Plappeville (FR); Gasperment, Pierre, F-57300 Hagondange (FR); Cottet, Gérard, F-69780 Mions (FR); Dupoyet, Guy, F-69740 Genas (FR); Michel, Georges, F-69100 Villeurbanne (FR); Truchot, Jean-Marc, F-69006 Lyon (FR); Klein, André, F-54310 Homecourt (FR)
(74) Mandataire: Ventavoli, Roger

(56) Documents cités:
- EP-A- 0 089 790

## Description

La présente invention se situe dans le domaine du revêtement de surface de produits ou demi-produits métallurgiques en bande et vise notamment les revêtements appliqués sur des feuillards conducteurs de l'électricité par dépôt électrolytique, tels que tôles d'acier par exemple.

L'invention est notamment destinée à l'industrie métallurgique et plus précisément aux appareils circulaires, inclus dans des lignes d'électrodéposition du type par exemple "électrozingage en continu", appelés rouleaux conducteurs, et connus par exemple par les documents US-A-3483113 (notamment les figures 7, 8, 9) US-A-3 634 223 ou EP-A 0089790.

Ces rouleaux conducteurs, qui jouent un rôle de cathode, sont constitués le plus souvent d'au moins une virole cylindrique conductrice, généralement en acier inoxydable, montée sur un corps en acier au carbone plus large que la ou les zones actives de la ou des viroles et par lequel passe le courant électrique. Ce corps en acier est recouvert d'une substance polymérique souple, à la fois élastique et isolante, de chaque côté de la ou des zones actives, cette substance jouant un rôle d'entraînement éventuel, d'étanchéïté, d'isolation électrique et de protection du corps contre la corrosion. Ces rouleaux sont immergés partiellement dans un électrolyte dont la température est en général sensiblement supérieure à la température ambiante.

Le feuillard s'enroule partiellement autour d'un rouleau conducteur, la face interne quine sera pas revêtue étant au contact d'une part de la zone active de la virole conductrice afin d'établir le contact électrique, et d'autre part de la substance isolante élastique afin d'assurer l'étanchéïté du dispositif de contact.

On comprend aisément que si l'on veut une uniformité de dépôt sur le feuillard au cours de son passage dans l'électrolyte, la qualité et l'uniformité du contact entre la virole et le feuillard ainsi que la qualité et l'uniformité de l'étanchéïté latérale de même que l'uniformité des densités de courant sont essentielles.

Les perfectionnement faisant l'objet des brevets américains précités relatifs à ces rouleaux conducteurs pour électrodéposition sont le plus souvent orientés vers la qualité et l'uniformité de ce contact électrique ainsi que vers la répartition des densités de courant qui sont des facteurs très importants. Pour l'étanchéïté, il est prévu généralement une couverture du corps des rouleaux conducteurs en caoutchouc, en néoprène ou en matière analogue, ou en polyuréthane et l'on insiste également sur la nécessité d'utiliser des adhésifs convenables pour ces bandes d'étanchéïté élastiques compte tenu du rôle essentiel qu'elles jouent également dans ce procédé.

Des dispositions géométriques particulières aux extrémités de la ou des viroles conductrices en "creux", en "protubérance", en "dent de scie" ou en biseau sont parfois prévues pour tenter d'augmenter la fiabilité de cette étanchéité (voir fig. 4 de l'US-A-3634223 ou fig. 2 de l'EP-A-0089790 déjà cités).

Par ailleurs, pour être sûr de cumuler les fonctions de l'étanchéïté et de l'isolation électrique, les anneaux d'étanchéïté sont parfois montés sur un bandage isolant dur (voir fig. 7 du document US-A-3483113).

Cependant, toutes ces dispositions ne permettent pas de garantir totalement la régularité du contact et de la diffusion du courant électrique entre le feuillard et la virole conductrice, ni l'étanchéïté. En effet, dans toutes les dispositions précédentes, le bandage élastique d'étanchéïté arrive directement (à l'exception d'un interface mince constitué par l'adhésif) au contact des faces latérales de la zone active de la virole conductrice. Ceci présente certains inconvénients.
· Sous l'effet de la température et compte tenu du fait que les élastomères se dilatent beaucoup plus que l'acier, le bandage élastique voit son épaisseur (radiale) augmenter beaucoup plus vite que celle de l'acier, ce qui tend à détériorer la qualité et l'uniformité du contact physique et électrique du feuillard sur la zone active de la virole conductrice malgré l'effort de traction exercé sur le feuillard.
· Sous l'effet du temps le bandage élastique en élastomère, du fait de son immersion dans un électrolyte, voit également son épaisseur augmenter de par les phénomènes d'absorbtion et de combinaison chimique avec l'électrolyte (phénomène bien connu dans la profession des élastomères), ce qui là encore contribue à la déterioration de la qualité et de l'uniformité du contact physique et électrique entre le feuillard et la virole.

On comprend aisément que les détériorations de qualité et d'uniformité de contact sont surtout sensibles aux bords latéraux de la virole conductrice puisque l'élastomère (qui se dilate et qui gonfle) arrive au ras de ces bords, et que le métal, comparativement, évolue très peu: or c'est précisément dans ces zones que la diffusion du courant électrique est la plus délicate, puisque la largeur du feuillard à revêtir est supérieure à celle de la virole conductrice et qu'on recherche dans le feuillard une densité de courant d'électrodéposition la plus uniforme possible.

Ces tendances au décollement, même infimes, sont tout de suite très importantes du point de vue de la variation de résistance électrique, donc du point de vue de l'uniformité du dépôt et du rendement de l'installation. On pratique donc couramment des retouches de profil sur ces bandages élastiques, ce qui impose des opérations d'arrêt et de démontage de l'installation.

Par ailleurs, ces mouvements relatifs entre l'élastomère et le métal finissent par dégrader l'adhésion élastomère-métal et par laisser passer ainsi l'électrolyte qui s'infiltre alors entre les deux constituants, détériorant encore un peu plus l'uniformité de la diffusion du courant électrique, mais aussi et surtout corrodant le corps du rouleau conducteur.

Le but de la présente invention est de réduire notablement ces inconvénients tout en assurant les fonctions vitales d'étanchéïté, d'isolation électrique, de protection du corps de rouleau contre la corrosion et d'entraînement éventuel. L'invention a aussi pour but d'améliorer les revêtements appliqués sur les feuillards, ainsi que le rendement énergétique de l'installation, et de réduire les coûts d'entretien et la fréquence des arrêts de l'installation.

Ce but est atteint en ce que, selon l'invention, au moins un anneau intermédiaire est intercalé entre la zone active conductrice constituée par la virole et la zone revêtue de la substance élastique et isolante, cet anneau étant en un polymère dont le coefficient de dilatation, la souplesse ou les évolutions par gonflement à la suite d'absorbtion ou combinaison chimique avec l'électrolyte, ont des valeurs intermédiaire entre celles du matériau constituant la zone active conductrice et celles du matériau de ladite zone revêtue.

Ainsi, selon l'invention, le revêtement élastomère ou polymère souple ou d'étanchéité ainsi que son adhésif éventuel, ne sont pas en contact direct avec les bords latéraux de la ou des zones actives de la ou des viroles conductrices, mais il est prévu d'intercaler entre l'élastomère ou le polymère souple ou d'étanchéité et les bords latéraux de la ou des zones actives de la ou des viroles conductrices un ou plusieurs polymères, qui seront appelés dans la suite de ce texte: "polymères intermédiaires", mis sous la forme d'anneaux juxtaposés avec ou sans superposition partielle, dont les coefficients de dilatation, la souplesse ou les risques de gonflement par absorption ou par combinaison chimique avec l'électrolyte, ou deux ou trois de ces paramètres à la fois, sont intermédiaires entre ceux, très faibles, de l'acier inoxydable (utilisé en général pour la virole) et ceux de l'élastomère ou du polymère souple ou d'étanchéité.

On pourra par exemple choisir pour ce faire des polymères intermédiaires du type caoutchouc au soufre (naturel ou nitrile) durci appelé couramment ebonite dans la profession, ou des résines epoxy, ou tout autre polymère à système de réticulation relativement fermé, résistant aux acides et à faible coefficient de dilatation, la dureté élevée de ce ou ces polymères intermédiaires n'étant pas un handicap compte tenu de la géométrie particulière du revêtement prévue dans l'invention.

Dans une réalisation particulière de l'invention, on prévoit dans le ou les polymères intermédiaires une armature en fibres (qui peuvent être par exemple: métalliques, de verre, textiles, ou synthétiques) qui bloque radialement le ou les polymères intermédiaires et limite les variations radiales de dimension de cette partie du revêtement en polymère intermédiaire, et qui peut jouer, dans le cas de fibres conductrices, un rôle éventuel avantageux de conduction dégressive de l'électricité à partir du bord de la zone active conductrice de la virole concernée.

L'invention sera mieux comprise et d'autres caractéristiques seront mises en évidence à l'aide de la description qui suit, en référence aux dessins schématiques annexés illustrant à titre d'exemples non limitatifs plusieurs formes de réalisation du revêtement isolant selon l'invention.
Les figures 1 et 2 sont des vues de côté et de dessus d'un rouleau de l'art antérieur, la figure 3 étant une vue en coupe transversale partielle III-III du rouleau de la figure 1.
La figure 4 est une vue en coupe transversale partielle du rouleau conducteur, d'une virole conductrice et du revêtement isolant selon une première forme de réalisation.
Les figures 5 à 7 sont des vues similaires à figure 2 illustrant trois autres formes de réalisation du revêtement isolant.
Les figures 8 et 9 sont des vues en coupe similaires aux précédentes mais illustrant des modes de réalisation de revêtement isolant comportant plusieurs polymères intermédiaires.
La figure 10 est une vue en coupe similaire à la figure 4, avec un polymère intermédiaire à armature de fibres.
Les figures 11 à 14 sont des vues en coupe similaires aux précédentes dans lesquelles la virole conductrice comporte des bords à profil dégressif, comme décrit dans le document US-A-3634223.

La figure 1 montre le rouleau rotatif 1 d'électrodéposition, immergé partiellement dans une électrolyte 5. La figure 2 met en évidence la zone active 3 de la virole conductrice, entourée de la zone 4 revêtue d'une substance élastique et isolante.

Ainsi que le montrent les figures 1 à 3, le feuillard 2 s'enroule partiellement autour du rouleau conducteur 1, la face que l'on ne veut pas revêtir au cours de ce passage étant mise en contact avec la zone active 3 de la virole conductrice afin d'établir le contact électrique, et étant mise en contact également avec la substance élastique et isolante 4 afin d'assurer l'étanchéïté du dispositif de contact.

Ainsi que le montre la figure 4, le revêtement élastique et isolant selon l'invention se compose de deux polymères différents, quoique en contact latéral intime ou étanche l'un avec l'autre. Le polymère 41 remplit les fonctions d'étanchéïté, d'élasticité, d'entraînement, et d'isolation électrique alors que le polymère 42, appelé ici polymère intermédiaire, doit seulement remplir les fonctions d'étanchéïté et d'isolation électrique. Ceci autorise donc le choix de polymères plus durs, à structure réticulaire plus fermée et dont les caractéristiques de dilatation ou de gonflement sont beaucoup plus acceptables en regard de l'acier que ne le sont celles des types de polymères que l'on peut choisir comme polymère 41.

Ce polymère intermédiaire 42 doit être adhérisé parfaitement avec la face latérale d'extrémité 3a de la zone active 3 de la virole conductrice et doit bien sûr être adhérisé correctement avec le corps 1 et avec le polymère 41.

On a déjà défini ce qu'on peut choisir comme polymère intermédiaire 42; en ce qui concerne le polymère 41, on peut choisir soit un polyuréthane, soit un Hypalon (de Du Pont de Nemours), soit encore plus avantageusement, le compound VARIOLASTIC (de la compagnie SW INDUSTRIES, sise à Southborough Technology Park, 333 Turnpike Road, SOUTHBOROUGH, MA 01772, USA).

On comprend aisément que grâce à ce polymère intermédiaire les mouvements ou variations de dimensions du polymère 41 affecteront beaucoup moins la qualité et l'uniformité du contact électrique du feuillard 2 sur la face active de la virole conductrice 3 et que l'étanchéïté, donc là encore l'uniformité de la diffusion électrique en extrémité de virole conductrice 3 ainsi que la protection du corps 1 contre la corrosion se trouveront largement augmentées. Les essais réalisés en vraie grandeur ont prouvé l'efficacité de l'invention par rapport aux solutions classiques, en améliorant très sensiblement le rendement général de l'installation ainsi que la qualité et l'uniformité du dépôt et en multipliant par un facteur supérieur à trois le temps de travail du rouleau conducteur entre deux retouches du profil par rectification, donc en réduisant dans les mêmes proportions la fréquence des arrêts nécessaires.

On obtient déjà de bons résultats avec une largeur de polymère intermédiaire 42 supérieure à 10 mm, l'optimum se situant, selon bien sûr les largeurs de feuillard à travailler, entre 10 et 40 mm.

La figure 5 représente une autre disposition de l'invention selon laquelle le polymère 42 est également utilisé en sous-couche 42a du polymère 41 ce qui permet d'augmenter l'étanchéïté de l'ensemble.

La figure 6 représente une géométrie particulière des revêtements polymères 43 et 41 en ce que leur face de liaison est inclinée afin de rendre encore plus progressif le passage d'une zone à l'autre en matière de dilatation ou de gonflement.

Dans la figure 7, comme dans la figure 5, le polymère intermédiaire 43, ici à liaison inclinée avec le polymère 41, sert également de sous-couche 43a.

Dans la figure 8, l'on voit deux polymères intermédiaires 42 et 44, choisis de telle façon que leurs caractéristiques physico-chimiques assurent une bonne progressivité entre les caractéristiques de l'acier inoxydable utilisé pour la virole conductrice et celles du polymère élastique et isolant 41.

Dans une variante de l'invention, ces polymères 42 et 44, par nature relativement isolants, sont dopés en éléments conducteurs, tels que des particules conductrices du type poudre ou fibres métalliques ou de carbone afin d'assurer la progressivité de la diffusion du courant électrique dans le feuillard à partir du bord 3a de la virole conductrice, ce qui évite de recourir à des usinages très délicats des bords de viroles conductrices et ce qui permet d'être parfaitement maître de la diffusion du courant électrique. Dans certains cas le polymère souple ou d'étanchéïté pourra lui-même être dopé partiellement en éléments conducteurs de l'électricité.

Dans la figure 9, le deuxième polymère intermédiaire 45 sert de sous-couche partielle 45a au polymère 41.

La figure 10 représente un polymère intermédiaire 42 du type de celui représenté en figure 2 mais comportant une armature 7 de fibres naturelles ou synthétiques.

Dans une réalisation de l'invention, on a choisi des fibres isolantes, mais dans une autre réalisation de l'invention, on a choisi des fibres conductrices de l'électricité afin de créer une certaine conductivité électrique dans cette zone pour mieux maîtriser la diffusion électrique dans le feuillard.

Cette armature joue alors le rôle très intéressant d'un bridage mécanique d'une part, ce qui limite les variations radiales dimensionnelles et le rôle non moins intéressant, si elle est conductrice, de vecteur de diffusion électrique progressive d'autre part.

Le polymère intermédiaire armé peut également servir de sous-couche et faire l'objet des variantes des figures 5 à 7.

Selon une variante de l'invention, tout ou partie d'un anneau intermédiaire vient se loger sous une aile de bord de la zone active conductrice.

Dans la figure 11, la virole conductrice 3 comporte un bord 3b à profil progressif comme décrit dans le document US-A-3634223, et le polymère intermédiaire 42 vient garnir toute la partie "évidée" de cette extrémité de virole. L'intérêt de ce polymère intermédiaire 42 plus dur, plus inerte que le polymère 41 est encore plus évident ici car dans les solutions classiques, le moindre gonflement de l'élastomère fait soulever cette aile de bord détériorant immédiatement la qualité du contact électrique feuillard sur la virole conductrice.

L'invention ici décrite permet de garantir la rectitude de la totalité de la génératrice extérieure de la surface active de la virole conductrice 3 en réalisant grâce au polymère intermédiaire 42 un véritable blocage de l'aile d'extrémité de la virole conductrice.

Des variantes de l'invention apparaissent dans les figures 12 à 15 avec sous-couche pour le polymère 41 et/ou contact incliné donc progressif entre les polymères 42 et 41.

Comme il va de soi, la présente invention ne se limite pas aux seuls exemples de réalisation montrés ci-avant à titre d'exemples non limitatifs, mais en embrasse, au contraire, toutes les formes de réalisation mettant en oeuvre des moyens similaires ou équivalents.

C'est ainsi que, par exemple, n'importe quelles largeurs peuvent être conférées aux zones remplies par les polymères intermédiaires du moment que le contact du feuillard sur le polymère 41 reste suffisant pour assurer les fonctions d'étanchéïté, d'isolation, d'élasticité et d'entraînement éventuel par adhérence. De même le nombre de polymères intermédiaires n'est pas limitatif.

Par ailleurs, les différentes formes de réalisation montrées ci-avant peuvent être combinées ensemble sans que l'on sorte pour autant du cadre de la présente invention.

Enfin, cette invention s'applique particulièrement bien à l'industrie d'électrozingage en continu, mais il est évident qu'elle peut être appliquée partout où l'on souhaite effectuer un revêtement en continu par électrodéposition.

## Revendications

1. Rouleau conducteur rotatif, destiné à être immergé partiellement dans un électrolyte (5) dans une ligne d'électrodéposition sur feuillard (2) en continu, du type comportant à sa périphérie au moins une zone active médiane (3) conductrice du courant électrique et au moins une zone d'extrémité (41) à chaque extrémité revêtue d'un matériau souple et destinée à assurer l'étanchéité vis-à-vis de l'électrolyte de la surface de contact entre le feuillard (2) et la zone active conductrice (3), rouleau caractérisé en ce qu'au moins un anneau intermédiaire (42, 43, 44, 45) est intercalé entre ladite zone active conductrice (3) et ladite zone revêtue (41), cet anneau étant en un polymère dont le coefficient de dilatation, la souplesse ou les évolutions par gonflement à la suite d'absorption ou combinaison chimique avec l'électrolyte, ont des valeurs intermédiaires entre celles du matériau constituant la zone active conductrice (3) et celles du matériau de ladite zone revêtue (41).

2. Rouleau selon la revendication 1 caractérisé en ce que le polymère utilise pour constituer l'anneau intermédiaire (42) est armé avec des fibres naturelles ou synthétiques à caractère isolant.

3. Rouleau selon la revendication 1 caractérisé en ce que le polymère utilise pour constituer l'anneau intermédiaire (42) est armé avec des fibres naturelles ou synthétiques à caractère conducteur de l'électricité.

4. Rouleau selon la revendication 1, 2 ou 3, caractérisé en ce que le polymère utilisé pour constituer l'anneau intermédiaire sont dopés en éléments conducteurs.

5. Rouleau selon la revendication 1, caractérisé en ce que le matériau souple de la zone revêtue (41) est dopé partiellement en éléments conducteurs.

6. Rouleau selon la revendication 1 ou 5, caractérisé en ce que l'anneau intermédiaire (42, 43, 45) forme une sous-couche (42a, 43a, 45a) pour le matériau de la zone revêtue (41).

7. Rouleau selon la revendication 1, caractérisé en ce que l'anneau intermédiaire (42, 43) vient se loger au moins partiellement sous une aile de bord (3b) de la zone active conductrice (3).

8. Rouleau selon la revendication 1, caractérisé en ce que l'anneau intermédiaire (42-43) comporte une surface de liaison inclinée par rapport à un plan perpendiculaire à l'axe de rotation du rouleau conducteur (1).

9. Rouleau selon la revendication 1, caractérisé en ce qu'il comporte deux anneaux intermédiaires juxtaposés (42, 44) en polymères de propriétés physico-chimiques différentes, les caractéristiques de dilatation ou de souplesse ou de gonflement par absorption ou combinaison chimique avec l'électrolyte de ces différents polymères ayant des valeurs progressives anneau par anneau pour passer de celles de la zone active conductrice (3) à celle de la zone revêtue (41).

10. Rouleau selon la revendication 1 caractérisé en ce que le matériau souple de la zone d'éxtrémité (41) est revêtu par un adhésif.

## Patentansprüche

1. Stromzuführungswalze zum teilweisen Eintauchen in einen Elektrolyten (5) in einer kontinuierlichen Elektroplattierungslinie für Bänder (2), welche an ihrem Umfange mindestens eine aktive stromleitende mittlere Zone (3) und wenigstens eine äussere Zone (41) an jedem Ende aufweist, die mit einem biegsamen Material zum Sichern der Dichtheit der Kontaktfläche zwischen dem Band (2) und der aktiven leitenden Zone (3) gegenüber dem Elektrolyten bedeckt ist, welche Walze dadurch gekennzeichnet ist, dass mindestens ein Zwischenring (42, 43, 44, 45) zwischen die aktive leitende Zone (3) und die überdeckte Zone (41) geschaltet ist, welcher Ring aus einem Polymer besteht, dessen Ausdehnungskoeffizient, Biegsamkeit bzw. Bewegungen durch Aufweitung infolge Absorption oder chemische Bindung mit dem Elektrolyten Werte besitzen, die zwischen jenen des die aktive leitende Zone (3) bildenden Materiales und denen des die überdeckte Zone (41) bildenden Materiales liegen.

2. Walze nach Anspruch 1, dadurch gekennzeichnet, dass das zum Bilden des Zwischenringes (42) verwendete Polymer mit natürlichen oder synthetischen Fasern mit isolierenden Eigenschaften verstärkt ist.

3. Walze nach Anspruch 1, dadurch gekennzeichnet, dass das zum Bilden des Zwischenringes (42) verwendete Polymer mit natürlichen oder synthetischen Fasern mit elektrisch leitenden Eigenschaften verstärkt ist.

4. Walze nach Anspruch 1, 2 oder 3, dadurch gekennzeichnet, dass das zum Bilden des Zwischenringes verwendete Polymer mit leitenden Elementen gedopt ist.

5. Walze nach Anspruch 1, dadurch gekennzeichnet, dass das biegsame Material der überdeckten Zone (41) teilweise mit leitenden Elementen gedopt ist.

6. Walze nach Anspruch 1 oder 5, dadurch gekennzeichnet, dass der Zwischenring (42, 43, 45) eine Unterlage (42a, 43a, 45a) für das Material der überdeckten Zone (41) bildet.

7. Walze nach Anspruch 1, dadurch gekennzeichnet, dass der Zwischenring (42, 43) zumindest teilweise unter einem Randflansch (3b) der aktiven leitenden Zone (3) zu liegen kommt.

8. Walze nach Anspruch 1, dadurch gekennzeichnet, dass der Zwischenring (42, 43) eine bezüglich einer zur Drehachse der Stromzuführungswalze (1) senkrechten Ebene geneigte Verbindungsfläche aufweist.

9. Walze nach Anspruch 1, dadurch gekennzeichnet, dass sie zwei aneinanderliegende Zwischenringe (42, 44) aus Polymeren unterschiedlicher physikalisch-chemischer Eigenschaften aufweist, wobei die Ausdehnungs- bzw. Biegsamkeits- bzw. Aufweitungseigenschaften durch Absorption oder chemische Bindung mit dem Elektrolyten dieser unterschiedlichen Polymere von Ring zu Ring progressive Werte besitzen, die von,jenen der aktiven leitenden Zone (3) zu jenen der überdeckten Zone (41) übergehen.

10. Walze nach Anspruch 1, dadurch gekennzeichnet, dass das biegsame Material der äusseren Zone (41) mit einem Klebstoff bedeckt ist.

## Claims

1. Rotary conductive roller intended to be partially immersed in an electrolyte (5) in a line for the continuous electroplating of a strip (2), of the type having, on its periphery, at least one electrically conductive middle active zone (3) and, at each end, at least one end zone (41) covered with a flexible material and intended for ensuring that the contact surface between the strip (2) and the conductive active zone (3) is sealed relative to the electrolyte, the said roller being characterised in that at least one intermediate collar (42, 43, 44, 45) is inserted between the said conductive active zone (3) and the said covered zone (41), this collar being made of a polymer, of which the coefficient of expansion, the flexibility or the changes by swelling as a result of absorption or chemical combination with the electrolyte have intermediate values between those of the material forming the conductive active zone (3) and those of the material of the said covered zone (41).

2. Roller according to Claim 1, characterised in that the polymer used to form the intermediate collar (42) is reinforced with natural or synthetic fibres of an insulating nature.

3. Roller according to Claim 1, characterised in that the polymer used to form the intermediate collar (42) is reinforced with natural or synthetic fibres of an electrically conductive nature.

4. Roller according to Claim 1, 2 or 3, characterised in that the polymer used to form the intermediate collar is doped with conductive elements.

5. Roller according to Claim 1, characterised in that the flexible material of the covered zone (41) is partially doped with conductive elements.

6. Roller according to Claim 1 or 5, characterised in that the intermediate collar (42, 43, 45) forms a substrate (42a, 43a, 45a) for the material of the covered zone (41).

7. Roller according to Claim 1, characterised in that the intermediate collar (42, 43) fits at least partially under an edge wing (3b) of the conductive active zone (3).

8. Roller according to Claim 1, characterised in that the intermediate collar (42-43) has a joining surface inclined relative to a plane perpendicular to the axis of rotation of the conductive roller (1).

9. Roller according to Claim 1, characterised in that it has two mutually adjacent intermediate collars (42, 44) made of polymers of different physical and chemical properties, the characteristics of expansion or of flexibility or of swelling as a result of absorption or chemical combination with the electrolyte of these different polymers having progressive values from collar to collar in order to change from those of the conductive active zone (3) to those of the covered zone (41).

10. Roller according to Claim 1, characterised in that the flexible material of the end zone (41) is covered with an adhesive.
